# EUROPÄISCHE PATENTSCHRIFT

(11) **EP 3 394 354 B1**
(45) Veröffentlichungstag und Bekanntmachung des Hinweises auf die Patenterteilung: **07.04.2021**
(21) Anmeldenummer: 16826291.3
(22) Anmeldetag: 13.12.2016
(51) Int. Cl.: E03C 1/08, B05B 1/18

(54) **SANITÄRE AUSLAUFEINHEIT**
SANITARY OUTLET UNIT
UNITÉ D'ÉCOULEMENT SANITAIRE

(30) Priorität: 23.12.2015 DE 202015008802 U
(43) Veröffentlichungstag der Anmeldung: 31.10.2018
(62) Teilanmeldung aus: 21155323.5
(73) Patentinhaber: Neoperl GmbH, 79379 Müllheim (DE)
(72) Erfinder: KIEFER, Thomas, 79395 Neuenburg (DE)
(74) Vertreter: Mertzlufft-Paufler, Cornelius
(86) Internationale Anmeldenummer: PCT/EP2016/002100
(87) Internationale Veröffentlichungsnummer: WO 2017/108167

(56) Entgegenhaltungen:
- EP-A1- 3 181 234
- EP-A2- 2 620 224
- WO-A1-2013/077030
- DE-U1-202004 007 352
- US-A1- 2002 170 984
- US-A1- 2006 032 945
- US-B1- 6 775 865

## Beschreibung

Die Erfindung betrifft eine sanitäre Auslaufeinheit, die ein Gehäuse hat, das am Wasserauslauf einer sanitären Auslaufarmatur montierbar ist und das an seiner Auslaufstirnseite einen Strahlformer aufweist, der als Lochplatte ausgebildet ist und der Durchströmkanäle hat, die an der Auslaufstirnseite des Gehäuses angeordnet sind und die das aus dem Strahlformer ausströmende Wasser in sichtbar vereinzelte Einzelstrahlen aufteilen.

Sanitäre Auslaufeinheiten sind beispielsweise als sogenannte Spray-Strahlregler vorbekannt. Solche Spray-Strahlregler weisen regelmäßig ein Gehäuse auf, das am Wasserauslauf einer sanitären Auslaufarmatur montierbar ist. Das Gehäuse dieser vorbekannten Spray-Strahlregler weist an seiner Auslaufstirnseite einen Strahlformer auf, der Durchströmkanäle hat, die an der Auslaufstirnseite auf zumindest einer Kreisbahn angeordnet sind. Mit Hilfe dieser Durchströmkanäle wird das aus dem Strahlformer austretende Wasser in vereinzelte Einzelstrahlen aufgeteilt, so dass ein aus sichtbar vereinzelten Einzelstrahlen gebildeter Spray-Strahl austritt.

Aus der EP 2 620 224 A2 ist bereits eine sanitäre Auslaufeinheit der eingangs erwähnten Art vorbekannt, die ein Gehäuse hat, das am Wasserauslauf einer sanitären Auslaufarmatur montierbar ist. Um das durch die vorbekannte Auslaufeinheit hindurchfließende Wasser an der Auslaufstirnseite des Gehäuses dieser Auslaufeinheit in getrennt voneinander visuell wahrnehmbaren Spraystrahlen austreten zu lassen, die in einer seitlich verschränkten Ausströmrichtung ausströmen und ein Auslaufstrahlbild erzeugen, das eine von einem zylindrischen Querschnitt abweichende Außenkontur annimmt, weist die vorbekannte Auslaufeinheit einen als Lochplatte ausgebildeten Strahlformer auf, der auf einer Kreisbahn angeordnete Durchströmkanäle hat, die an der Auslaufstirnseite des Gehäuses angeordnet sind und die das aus dem Strahlformer ausströmende Wasser in sichtbar vereinzelte Einzelstrahlen aufteilen, wobei die auf zumindest einer geschlossenen Bahn angeordneten Durchströmkanäle jeweils eine Ausströmrichtung definieren, die durch eine Drehung der Durchströmkanäle sowohl in einer durch eine Gehäuselängsachse und eine Tangentialrichtung an die geschlossene Bahn aufgespannten Ebene als auch in einer durch die Gehäuselängsachse und eine Komplementärrichtung, die senkrecht auf der Gehäuselängsachse und der Tangentialrichtung steht, aufgespannten Ebene aus der Gehäuselängsachse hervorgeht. Dabei sind die Ausströmrichtungen der erzeugten Spraystrahlen durch die Kanal-Längsachse des jeweiligen Durchströmkanals gegeben, wobei ein unsymmetrisches oder wenigstens ein nicht rotationssymmetrisches Auslaufstrahlbild erzeugbar ist. Die vorbekannte Auslaufeinheit erzeugt ein aus sichtbar vereinzelten Einzelstrahlen gebildetes Auslaufstrahlbild, das mit Abstand von der durch den Strahlformer gebildeten Auslaufstirnseite der Auslaufeinheit eine Einschnürung erfährt, wobei sich die Einzelstrahlen in Strömungsrichtung nach dieser Einschnürung wieder kegelförmig aufweiten. Die vorbekannte Auslaufeinheit ist insbesondere bei solchen Auslaufarmaturen einsetzbar, die einen runden Wasserauslauf haben, aus dem das austretende Wasser zunächst mit einem ebenfalls runden Auslaufquerschnitt ausfließen soll.

Aus der EP 3 181 234 A1 ist eine Auslaufeinheit vorbekannt, die ein vergleichbares Auslaufstrahlbild erzeugen soll.

Die aus EP 2 620 224 A2 und EP 3 181 234 A1 vorbekannten Auslaufeinheiten sind insbesondere als Duschbrauseköpfe vorgesehen.

Aus der US 2002/0170984 A1 kennt man bereits eine Auslaufeinheit, die am Wasserauslauf einer als Handbrause ausgebildeten sanitären Auslaufarmatur montierbar ist. Um das dort austretende Wasser in Spraystrahlen austreten zu lassen, die auf einer sich aufspreizenden Kreisbahn zueinander angeordnet sind, weist die vorbekannte Auslaufeinheit ein Einsetzgehäuse auf, das an seiner Auslaufstirnseite Auslauföffnungen hat, deren Längsachse in radialer Richtung nach außen geneigt angeordnet sind und die auf zumindest einer Kreisbahn an der ausströmseitigen Gehäusestirnfläche des Einsetzgehäuses vorgesehen sind.

Aus der US 6,775,865 B1 ist bereits eine als Duschbrause ausgebildete sanitäre Auslaufeinheit vorbekannt, die am Wasserauslauf einer als Kugelgelenk ausgebildeten sanitären Auslaufarmatur montierbar ist. Die deckenseitig montierte Auslaufeinheit weist ein Gehäuse auf, das auf seiner den Boden zugewandten Auslaufstirnseite einen Strahlformer hat, der aus einem zentralen Brausekopf und mehreren, gleichmäßig über den Umfang des Brausekopfes beabstandeten Brausearmen besteht, welche Brausearme über den Brausekopf in radialer Richtung vorstehen. Da das Gehäuse über die als Kugelgelenk ausgebildete Auslaufarmatur drehbar oder rotierbar gehalten ist, sind die an der Auslaufstirnseite der Brausearme vorgesehenen Durchströmkanäle auf geschlossenen Bahnen koaxial um den zentralen Brausekopf herum angeordnet. Diese Durchströmkanäle definieren bei einer Drehung des Gehäuses eine Ausströmrichtung, die in zwei Ebenen im Winkel aufgespannt ist. Dabei wird in der US 6,775,865 B1 hervorgehoben, dass das Strahlbild des Brausestrahls durch Drehen der Brausearme einerseits und durch Verschwenken des das Gehäuse tragenden Kugelgelenks andererseits verstellbar ist.

Aus der US 2006/0032945 A1 ist eine ebenfalls als Brausekopf ausgebildete Auslaufeinheit mit einem Gehäuse vorbekannt, das an einer als Kugelgelenk ausgebildeten Auslaufarmatur verdrehbar gehalten ist. Das topfförmige Gehäuse weist an seiner Auslaufstirnseite Durchströmkanäle auf, die durch, im Gehäuse verschwenkbar gelagerte Röhrchen gebildet sind, und die mittels dem durch das Gehäuse strömende Wasser kreisförmig verschwenkt werden.

Aus der WO 2013/077030 A1 kennt man bereits eine als Brausekopf ausgebildete Brauseeinheit, die an ihrer konkav eingeformten Auslaufstirnseite düsenförmig vorstehende Durchströmkanäle hat, welche etwa in Richtung zu einem gemeinsamen Mittelbereich ausgerichtet sind.

Aus der DE 41 08 521 A1 ist eine Strahlbrause mit einem Brausekopf bekannt, der zur Bildung eines Brausestrahles eine Vielzahl von Wasseraustrittsöffnungen aufweist, die in einer Axialebene liegend radial nach außen gestellt geführt sind. Durch eine Strömungsumlenkung des durch das Gehäuse der vorbekannten Strahlbrause durchströmenden Wassers soll ein weicher Brausestrahl erzeugt werden.

Man ist heute bemüht, sanitäre Auslaufarmaturen eine über den Gebrauchszweck hinausgehende ästhetisch ansprechende Form zu geben. Dabei wird immer wieder nach Möglichkeiten gesucht, auch den aus der Auslaufarmatur austretenden Wasserstrahl, beispielsweise als Wasserschwall, ästhetisch ansprechend zu gestalten.

Es besteht daher die Aufgabe, eine sanitäre Auslaufeinheit der eingangs erwähnten Art zu schaffen, die sich durch ein ästhetisch besonders ansprechendes Auslaufstrahlbild auszeichnet.

Die erfindungsgemäße Lösung der oben stehenden Aufgabe sieht bei der Auslaufeinheit der eingangs erwähnten Art vor, dass die Durchströmkanäle an der Auslaufstirnseite des Gehäuses auf zumindest zwei voneinander beabstandeten Linien angeordnet sind, und dass die auf wenigstens einer Linien angeordneten Durchströmkanäle eine Kanal-Längsachse haben, die sowohl gegenüber der Gehäuselängsachse in Richtung zur benachbarten Linie von Durchströmkanälen geneigt als auch, bezogen auf die Ebene der Auslaufstirnseite, in Relation zu der Linie, in der die Durchströmkanäle angeordnet sind, vom rechten Winkel abweichend abgewinkelt ist. Die nach diesem Erfindungsvorschlag ausgestaltete erfindungsgemäße Auslaufeinheit weist Durchströmkanäle auf, die an der Auslaufstirnseite des Gehäuses auf zumindest zwei voneinander beabstandeten Linien angeordnet sind. Von diesen Durchströmkanälen weisen zumindest die auf einer dieser Linien angeordneten Durchströmkanäle eine Kanallängsachse auf, die in einem sowohl gegenüber der Gehäuselängsachse in Richtung zur benachbarten Linie von Durchströmkanälen geneigt als auch, bezogen auf die Ebene der Auslaufstirnseite dieser sanitären Auslaufeinheit, in Relation zu dieser ihrer Linie vom rechten Winkel abweichend abgewinkelt ist. Die auf zumindest einer Linie angeordneten Durchströmkanäle weisen somit gegenüber den Achsen eines X-Y- und Z-Koordinatensystems vom rechten Winkel abweichenden Winkel auf, wobei diese Durchströmkanäle in Richtung zu den auf der benachbarten Linie angeordneten Durchströmkanälen geneigt sind. Die aus den Durchströmkanälen ausströmenden Einzelstrahlen scheinen sich dabei linienweise mehrfach zu kreuzen, so dass in Seitenansicht eine gitterartig oder netzartig verwobene Struktur dieser Strahlen sichtbar ist.

Dabei kann es zweckmäßig sein, wenn die zumindest zwei voneinander beabstandeten Linien gemeinsam eine rechteckige geschlossene Bahn bilden.

Um dieses ästhetisch ansprechende Auslaufstrahlbild der linienweise austretenden Einzelstrahlen noch zusätzlich zu verbessern, ist es vorteilhaft, wenn alle Durchströmkanäle linienweise denselben Neigungswinkel aufweisen.

Möglich ist, dass bei einer Ausführungsform die auf einer Linie angeordneten Durchströmkanäle eine Kanal-Längsachse aufweisen, die etwa achsparallel zur Gehäuselängsachse des Gehäuses verlaufen, während demgegenüber die auf zumindest einer anderen Linie zueinander angeordneten Durchströmkanäle eine demgegenüber abgewinkelte Kanal-Längsachse haben. Bevorzugt wird jedoch eine Ausführungsform, bei der die auf paarweise einander zugeordneten Linien angeordneten Durchströmkanäle punktsymmetrisch zueinander angeordnet sind.

Zwar ist es denkbar, die an der Auslaufstirnseite auch eines kreisrunden Gehäuses angeordneten Durchströmkanäle linienweise zueinander anzuordnen, - die linienweise Anordnung der Durchströmkanäle ist jedoch besonders vorteilhaft realisierbar, wenn das Gehäuse einen rechteckigen Gehäusequerschnitt hat und wenn das Gehäuse gegenüber den Gehäuse-Längsseiten im Querschnitt schmalere Gehäuse-Schmalseiten aufweist.

Dabei ist es vorteilhaft, wenn die den Strahlformer bildende Auslaufstirnseite relativ zum Gehäuse der Auslaufeinheit, insbesondere in Umfangsrichtung, unverrückbar gehalten ist. Dazu ist es besonders vorteilhaft, wenn die die Auslaufstirnseite des Gehäuses bildende Lochplatte mit dem Gehäuse einstückig verbunden ist.

Um den Wasserverbrauch auf einfache Weise zu begrenzen, kann es vorteilhaft sein, wenn dem Strahlformer eine den lichten Durchflussquerschnitt verengende Drossel in Strömungsrichtung vorgeschaltet ist.

Damit im Strahlformer homogene und nicht-spritzende Einzelstrahlen gebildet werden können, die ein ebenfalls homogenes Auslaufstrahlbild formen, ist es vorteilhaft, wenn dem Strahlformer ein das durchströmende Wasser in eine Vielzahl von Einzelstrahlen aufteilender Strahlzerleger und/oder ein Durchflussmengenregler in Strömungsrichtung vorgeschaltet ist, welcher Durchflussmengenregler das durchströmende Wasser druckunabhängig auf ein maximales Durchflussvolumen einregelt und begrenzt.

Möglich ist, dass dem Strahlformer der erfindungsgemäßen Auslaufeinheit lediglich ein Strahlzerleger und gegebenenfalls ein Vorsatz- oder Filtersieb vorgeschaltet ist. Insbesondere bei hohen Wasserdrücken, die zu einer hohen Energie und zu einer starken Verwirbelung des austretenden Wassers führen können, ist es vorteilhaft, wenn dem Strahlformer eine Drossel oder ein Durchflussmengenregler in Strömungsrichtung vorgeschaltet ist und wenn zwischen dem Durchflussmengenregler oder der Drossel einerseits und dem Strahlformer andererseits ein Strahlzerleger vorgesehen ist.

Damit die vergleichsweise feinen lichten Öffnungsquerschnitte im Strahlzerleger sowie im Strahlformer nicht unbeabsichtigt durch im Wasser mitgeführte Schmutzpartikel verschlossen werden können, ist es zweckmäßig, wenn in Strömungsrichtung vor der Drossel, dem Durchflussmengenregler und/oder dem Strahlzerleger ein Vorsatz- oder Filtersieb angeordnet ist.

Die erfindungsgemäße Auslaufeinheit lässt sich mit einer vergleichsweisen geringen axialen Längserstreckung ausgestalten, wenn der Strahlzerleger als topfförmiger Diffusor ausgebildet ist, der an der Umfangswandung seiner Topfform Zerlegeröffnungen hat und dessen Topfboden als Prallfläche dient, die das durchströmende Wasser zu den Zerlegeröffnungen umlenkt.

Dabei kann es vorteilhaft sein, wenn die Zerlegeröffnungen in einem Ringspalt münden, der sich in Durchströmrichtung verjüngt. Verjüngt sich dieser Ringspalt in Durchströmrichtung, erfährt das aus den Zerlegeröffnungen in Einzelstrahlen austretende Wasser eine wesentliche Geschwindigkeitserhöhung, die auf der Abströmseite des Ringspalts gemäß der Bernoullischen Gleichung zu einem Unterdruck führt. Mit Hilfe dieses Unterdrucks kann bei Bedarf und entsprechender Ausgestaltung der erfindungsgemäßen Auslaufeinheit auch Umgebungsluft in das Gehäuseinnere des Gehäuses eingesaugt werden, die dort mit dem durchströmenden Wasser vermischt wird.

Bei einer Ausgestaltung der Erfindung kann vorgesehen sein, dass die Durchströmkanäle in Durchströmrichtung verjüngend ausgebildet sind. Somit ist einfach erreichbar, dass ein gewünschtes Auslaufstrahlbild über eine längere Strecke erhalten bleibt.

Besonders günstig ist es dabei, wenn die Durchströmkanäle jeweils einen Konus bilden, dessen Mittelachse gegenüber der Gehäuselängsachse geneigt ist. Somit ist eine doppelt geneigte oder gekippte Ausrichtung der Ausströmrichtungen leicht erreichbar. Die Ausströmrichung kann sich beispielsweise aus einer Winkelhalbierenden eines Öffnungskegels ergeben.

Alternativ oder zusätzlich kann vorgesehen sein, dass ein Öffnungswinkel der Durchströmkanäle so groß gewählt ist, dass die Durchströmkanäle in Bezug auf die Gehäuselängsachse hinterschnittfrei ausgebildet sind. Von Vorteil ist dabei, dass eine einfache Entformung ohne mehrteilige Formwerkzeuge erreichbar ist.

Weiterbildungen gemäß der Erfindung ergeben sich aus der nachfolgenden Beschreibung in Verbindung mit den Ansprüchen sowie der Zeichnung. Nachstehend wird die Erfindung anhand eines bevorzugten Ausführungsbeispieles noch näher beschrieben:

### Es zeigt:

- Fig. 1: eine perspektivisch dargestellte Auslaufeinheit mit einem an der Auslaufstirnseite vorgesehenen Strahlformer, der Durchströmkanäle hat, die auf zwei voneinander beabstandeten Linien angeordnet sind,
- Fig. 2: die Auslaufeinheit aus Figur 1 mit ihrem Auslaufstrahlbild in einer Seitenansicht,
- Fig. 3: die Auslaufeinheit und deren Auslaufstrahlbild in einer gegenüber Figur 2 um 90° gedrehten Seitenansicht, und
- Fig. 4: die Auslaufeinheit aus Figur 1 und deren Auslaufstrahlbild in einer perspektivisch dargestellten Seitenansicht.

In den Figuren 1 bis 4 ist eine sanitäre Auslaufeinheit 100 dargestellt. Die hier dargestellte sanitäre Auslaufeinheit 100 weist ein Gehäuse 2 auf, das am Wasserauslauf einer hier nicht weiter dargestellten sanitären Auslaufarmatur montierbar ist. Das Gehäuse 2 weist an seiner Auslaufstirnseite einen Strahlformer 3 auf, der Durchströmkanäle hat, die an der Auslaufstirnseite der Auslaufeinheit 100 angeordnet sind. Diese Durchströmkanäle 4 teilen das aus dem Strahlformer 3 ausströmende Wasser in sichtbar vereinzelte Einzelstrahlen auf.

Die Durchströmkanäle 4 der in den Figuren 1 bis 4 gezeigten Auslaufeinheit 100 sind auf zwei voneinander beabstandeten und vorzugsweise parallel zueinander angeordneten Linien L, L' angeordnet.

Dabei sind die Durchströmkanäle 4 der in den Figuren 1 bis 4 gezeigten Auslaufeinheit 100 auf zumindest zwei voneinander beabstandeten Linien L, L' vorgesehen. Diese, die Auslaufstirnseite der Gehäuse 2 bildende Lochplatte kann mit dem Gehäuse 2 auch einstückig verbunden sein.

Die in den Figuren 1 bis 4 gezeigte Auslaufeinheit 100 hat einen Strahlformer 3 mit Durchströmkanälen, die auf voneinander beabstandeten und vorzugsweise parallel zueinander angeordneten Linien L, L' angeordnet sind. Die auf wenigstens einer Linie angeordneten und hier auf beiden Linien L, L' vorgesehenen Durchströmkanäle 4 weisen jeweils eine Kanal-Längsachse auf, die in einem sowohl gegenüber der Gehäuselängsachse in Richtung zur benachbarten Linie von Durchströmkanälen 4 geneigt als auch, bezogen auf die Ebene der Auslaufstirnseite dieser sanitären Auslaufeinheit, in Relation zu dieser ihrer Linie vom rechten Winkel abweichend abgewinkelt ist. Dabei haben alle Durchströmkanäle linienweise dieselben Neigungswinkel, wobei die auf den paarweise einander zugeordneten Linien L, L' angeordneten Durchströmkanäle 4 punktsymmetrisch zueinander angeordnet sind. Aus den Figuren 2 bis 4 ist erkennbar, dass die aus dem Strahlformer 3 der Auslaufeinheit 100 austretenden Einzelstrahlen hier ein in Seitenansicht scheinbar geflecht- oder gewebeartig verbogenes Auslaufstrahlbild bilden, wobei die Schnittebene der linienweise einander kreuzenden Einzelstrahlen mit Abstand oberhalb eines Wasch- oder Auffangsbeckens angeordnet sein sollte. Die in den Figuren 1 bis 4 gezeigte Auslaufeinheit 100 zeichnet sich durch ein ästhetisch besonders ansprechendes Auslaufstrahlbild aus.

Die in den Figuren ersichtlichen Winkelangaben dienen lediglich der Illustration der bevorzugten Ausführungsbeispiele und können bei weiteren Ausführungsbeispielen abweichend realisiert sein.

### Bezugszeichenliste

- 2: Gehäuse
- 3: Strahlformer
- 4: Durchströmkanäle

- 15: Tangentialrichtung
- 16: Komplementärrichtung
- 17: Lochplatte
- 100: Auslaufeinheit (gemäß Fig. 13 bis 16)
- L: Linie
- L': Linie

## Patentansprüche

1. Sanitäre Auslaufeinheit (100), die ein Gehäuse (2) hat, das am Wasserauslauf einer sanitären Auslaufarmatur montierbar ist und das an seiner Auslaufstirnseite einen Strahlformer (3) aufweist, der als Lochplatte ausgebildet ist und der Durchströmkanäle (4) hat, die an der Auslaufstirnseite des Gehäuses (2) angeordnet sind und die das aus dem Strahlformer (3) ausströmende Wasser in sichtbar vereinzelte Einzelstrahlen aufteilen, **dadurch gekennzeichnet, dass** die Durchströmkanäle (4) an der Auslaufstirnseite des Gehäuses (2) auf zumindest zwei voneinander beabstandeten Linien (L, L') angeordnet sind, und dass die auf wenigstens einer der Linien (L, L') angeordneten Durchströmkanäle (4) eine Kanal-Längsachse haben, die sowohl gegenüber der Gehäuselängsachse in Richtung zur benachbarten Linie von Durchströmkanälen (4) geneigt als auch, bezogen auf die Ebene der Auslaufstirnseite, in Relation zu der Linie (L, L'), in der die Durchströmkanäle (4) angeordnet sind, vom rechten Winkel abweichend abgewinkelt ist.

2. Sanitäre Auslaufeinheit (100) nach Anspruch 1, **dadurch gekennzeichnet, dass** die zumindest zwei voneinander beabstandeten Linien (L, L') gemeinsam eine rechteckige geschlossene Bahn bilden.

3. Sanitäre Auslaufeinheit (100) nach Anspruch 1 oder 2, **dadurch gekennzeichnet, dass** alle Durchströmkanäle (4) linienweise denselben Neigungswinkel aufweisen.

4. Sanitäre Auslaufeinheit (100) nach einem der Ansprüche 1 bis 3, **dadurch gekennzeichnet, dass** die auf paarweise einander zugeordneten Linien (L, L') angeordneten Durchströmkanäle (4) punktsymmetrisch zueinander angeordnet sind.

5. Sanitäre Auslaufeinheit (100) nach einem der Ansprüche 1 bis 4, **dadurch gekennzeichnet, dass** das Gehäuse (2) einen rechteckigen Gehäusequerschnitt hat und dass das Gehäuse (2) gegenüber den Gehäuse-Längsseiten im Querschnitt schmalere Gehäuseschmalseiten aufweist.

6. Sanitäre Auslaufeinheit nach einem der Ansprüche 1 bis 5, **dadurch gekennzeichnet, dass** die die Auslaufstirnseite des Gehäuses (2) bildende Lochplatte (17) mit dem Gehäuse (2) einstückig verbunden ist.

7. Sanitäre Auslaufeinheit nach einem der Ansprüche 1 bis 6, **dadurch gekennzeichnet, dass** dem Stahlformer (3) eine den lichten Durchflussquerschnitt verengende Drossel in Strömungsrichtung vorgeschaltet ist.

8. Sanitäre Auslaufeinheit nach einem der Ansprüche 1 bis 7, **dadurch gekennzeichnet, dass** dem Strahlformer (3) ein das durchströmende Wasser in eine Vielzahl von Einzelstrahlen aufteilender Strahlzerleger und/oder ein Durchflussmengenregler in Strömungsrichtung vorgeschaltet ist, welcher Durchflussmengenregler das durchströmende Wasser druckunabhängig auf ein maximales Durchflussvolumen einregelt und begrenzt.

9. Sanitäre Auslaufeinheit nach Anspruch 7 und 8, **dadurch gekennzeichnet, dass** dem Strahlformer (3) der Durchflussmengenregler oder die Drossel in Strömungsrichtung vorgeschaltet ist, und dass zwischen dem Durchflussmengenregler oder der Drossel einerseits und dem Strahlformer (3) andererseits der Strahlzerleger vorgesehen ist.

10. Sanitäre Auslaufeinheit nach einem der Ansprüche 7 bis 9, **dadurch gekennzeichnet, dass** in Strömungsrichtung vor dem Durchflussmengenregler, der Drossel und/oder dem Strahlzerleger ein Vorsatz- oder Filtersieb angeordnet ist.

11. Sanitäre Auslaufeinheit nach einem der Ansprüche 8 bis 10, **dadurch gekennzeichnet, dass** der Strahlzerleger als topfförmiger Diffusor ausgebildet ist oder einen topfförmigen Diffusor aufweist, welcher Diffusor an der Umfangswandung seiner Topfform Zerlegeröffnungen hat und dessen Topfboden als Prallfläche dient, die das durchströmende Wasser zu den Zerlegeröffnungen umlenkt.

12. Sanitäre Auslaufeinheit nach Anspruch 11, **dadurch gekennzeichnet, dass** die Zerlegeröffnungen in einem Ringspalt münden, der sich in Durchströmrichtung verjüngt.

13. Sanitäre Auslaufeinheit nach einem der vorangehenden Ansprüche, **dadurch gekennzeichnet, dass** die Durchströmkanäle (4) in Durchströmrichtung verjüngend ausgebildet sind.

14. Sanitäre Auslaufeinheit nach Anspruch 13, **dadurch gekennzeichnet, dass** die Durchströmkanäle (4) jeweils einen Konus bilden, dessen Mittelachse gegenüber der Gehäuselängsachse geneigt ist, und/oder ein Öffnungswinkel der Durchströmkanäle (4) so groß gewählt ist, dass die Durchströmkanäle (4) in Bezug auf die Gehäuselängsachse hinterschnittfrei ausgebildet sind.

## Claims

1. Sanitary outlet unit (100) which has a housing (2) which can be installed on the water outlet of a sanitary outlet fitting and, on its outlet end side, has a jet former (3), which is designed in the form of a perforated plate and which has throughflow channels (4) which are arranged on the outlet end side of the housing (2) and which divide up the water flowing out of the jet former (3) into visibly separated, individual jets, **characterized in that** the throughflow channels (4) on the outlet end side of the housing (2) are arranged on at least two spaced-apart lines (L, L'), and **in that** the throughflow channels (4) arranged on at least one of the lines (L, L') have a longitudinal axis which is both inclined, in relation to the longitudinal housing axis, in the direction of the adjacent line of throughflow channels (4) and is angled, in respect of the plane of the outlet end side, in relation to the line (L, L') in which the throughflow channels (4) are arranged, by an angle other than 90°.

2. Sanitary outlet unit (100) according to Claim 1, **characterized in that** the at least two spaced-apart lines (L, L') together form a closed rectangular path.

3. Sanitary outlet unit (100) according to Claim 1 or 2, **characterized in that** all the throughflow channels (4) along the line have the same angle of inclination.

4. Sanitary outlet unit (100) according to one of Claims 1 to 3, **characterized in that** the throughflow channels (4), which are arranged on lines (L, L') assigned to one another in pairs, are arranged with point symmetry in relation to one another.

5. Sanitary outlet unit (100) according to one of Claims 1 to 4, **characterized in that** the housing (2) has a rectangular cross section, and **in that** the housing (2) has narrow sides which are narrower in cross section than the longitudinal sides.

6. Sanitary outlet unit according to one of Claims 1 to 5, **characterized in that** the perforated plate (17), which forms the outlet end side of the housing (2), is connected integrally to the housing (2).

7. Sanitary outlet unit according to one of Claims 1 to 6, **characterized in that** the jet former (3) has arranged upstream of it, as seen in the flow direction, a flow restrictor, which narrows the clear throughflow cross section.

8. Sanitary outlet unit according to one of Claims 1 to 7, **characterized in that** the jet former (3) has arranged upstream of it, as seen in the flow direction, a jet divider, by means of which the water flowing through is divided up into a multiplicity of individual jets, and/or a throughflow-quantity regulator, by means of which the water flowing through is adjusted, and limited, to a maximum throughflow volume in a pressure-independent manner.

9. Sanitary outlet unit according to Claim 7 and 8, **characterized in that** the jet former (3) has the throughflow-quantity regulator or the flow restrictor arranged upstream of it, as seen in the flow direction, and **in that** the jet divider is provided between the throughflow-quantity regulator or the flow restrictor, on the one hand, and the jet former (3), on the other hand.

10. Sanitary outlet unit according to one of Claims 7 to 9, **characterized in that** an attachment screen or filter screen is arranged upstream of the throughflow-quantity regulator, the flow restrictor and/or the jet divider, as seen in the flow direction.

11. Sanitary outlet unit according to one of Claims 8 to 10, **characterized in that** the jet divider is designed in the form of a cup-like diffuser or has a cup-like diffuser, which diffuser, on the circumferential wall of its cup shape, has divider openings and the cup base of which serves as a baffle plate, by means of which the water flowing through is deflected to the divider openings.

12. Sanitary outlet unit according to Claim 11, **characterized in that** the divider openings open out in an annular gap which tapers in the throughflow direction.

13. Sanitary outlet unit according to one of the preceding claims, **characterized in that** the throughflow channels (4) are designed to taper in the throughflow direction.

14. Sanitary outlet unit according to Claim 13, **characterized in that** the throughflow channels (4) each form a cone of which the center axis is inclined in relation to the longitudinal housing axis, and/or an opening angle of the throughflow channels (4) is selected to be of such a size that the throughflow channels (4) are designed to be free of undercuts in relation to the longitudinal housing axis.

## Revendications

1. Unité d'évacuation sanitaire (100) qui possède un boîtier (2) qui peut être monté sur l'évacuation d'eau d'un robinet d'évacuation sanitaire et qui présente sur sa face d'évacuation un dispositif de formation de jet (3) qui est configuré comme une plaque percée et qui possède des canaux de passage (4) qui sont disposés sur la face d'évacuation du boîtier (2) et qui divisent l'eau s'écoulant du dispositif de formation de jet (3) en jets individuels visiblement séparés, **caractérisée en ce que** les canaux de passage (4) sur la face d'évacuation du boîtier (2) sont disposés sur au moins deux lignes (L, L') espacées entre elles et que les canaux de passage (4) disposés sur au moins une des lignes (L, L') ont un axe longitudinal de canal qui est à la fois incliné par rapport à l'axe longitudinal du boîtier en direction de la ligne voisine de canaux de passage (4) et, par rapport au plan de la face d'évacuation, coudé autrement qu'à angle droit par rapport à la ligne (L, L') sur laquelle les canaux de passage (4) sont disposés.

2. Unité d'évacuation sanitaire (100) selon la revendication 1, **caractérisée en ce que** les au moins deux lignes (L, L') espacées entre elles forment ensemble un circuit fermé rectangulaire.

3. Unité d'évacuation sanitaire (100) selon la revendication 1 ou 2, **caractérisée en ce que** tous les canaux de passage (4) présentent le même angle d'inclinaison par ligne.

4. Unité d'évacuation sanitaire (100) selon une des revendications 1 à 3, **caractérisée en ce que** les canaux de passage (4) disposés sur les lignes (L, L') associées par paire entre elles sont disposés à symétrie ponctuelle entre eux.

5. Unité d'évacuation sanitaire selon une des revendications 1 à 4, **caractérisée en ce que** le boîtier (2) a une section de boîtier rectangulaire et que le boîtier (2) présente des faces étroite de boîtier plus étroites en section que les faces longitudinales de boîtier.

6. Unité d'évacuation sanitaire selon une des revendications 1 à 5, **caractérisée en ce que** la plaque percée (17) formant la face d'évacuation du boîtier (2) est reliée d'une pièce avec le boîtier (2).

7. Unité d'évacuation sanitaire selon une des revendications 1 à 6, **caractérisé en ce qu'**un étrangleur rétrécissant la section d'écoulement libre est raccordé en amont du dispositif de formation de jet en acier (3) dans le sens de l'écoulement.

8. Unité d'évacuation sanitaire selon une des revendications 1 à 7, **caractérisée en ce qu'**un brise-jet divisant l'eau circulant en une multitude de jets individuels et/ou un régulateur de débit sont raccordés en amont du dispositif de formation de jet en acier (3), lequel régulateur de débit régule et limite l'eau s'écoulant à un débit maximum indépendamment de la pression.

9. Unité d'évacuation sanitaire selon les revendications 7 à 8, **caractérisée en ce que** le régulateur de débit ou l'étrangleur est raccordé en amont du dispositif de formation en acier (3) dans le sens de l'écoulement et que le brise-jet est prévu entre le régulateur de débit ou l'étrangleur d'une part et le dispositif de formation de jet (3) d'autre part.

10. Unité d'évacuation sanitaire selon les revendications 7 à 9, **caractérisée en ce qu'**en amont du régulateur de débit, de l'étrangleur et/ou du brise-jet sans le sens de l'écoulement est disposé un tamis d'entrée ou filtrant.

11. Unité d'évacuation sanitaire selon les revendications 8 à 10, **caractérisée en ce que** le brise-jet est configuré comme un diffuseur en forme de pot ou présente un diffuseur en forme de pot, lequel diffuseur possède sur la paroi périphérique de sa forme de pot des orifices de brise-jet et dont le fond de pot sert de déflecteur qui dévie l'eau s'écoulant vers les orifices de brise-jet.

12. Unité d'évacuation sanitaire selon la revendication 11, **caractérisée en ce que** les orifices de brise-jet débouchent dans une fente annulaire qui s'amincit dans le sens de l'écoulement.

13. Unité d'évacuation sanitaire selon une des revendications précédentes, **caractérisée en ce que** les canaux de passage s'amincissent dans le sens de l'écoulement.

14. Unité d'évacuation sanitaire selon la revendication 13, **caractérisée en ce que** les canaux de passage (4) forment chacun un cône dont l'axe central est incliné par rapport à l'axe longitudinal du boîtier, et/ou qu'un angle d'ouverture des canaux de passage (4) est choisi d'une grandeur telle que les canaux de passage (4) sont exempts de contre-dépouille par rapport à l'axe longitudinal du boîtier.
